# EUROPÄISCHE PATENTSCHRIFT

(11) **EP 1 249 560 B1**
(45) Veröffentlichungstag und Bekanntmachung des Hinweises auf die Patenterteilung: **16.11.2011**
(21) Anmeldenummer: 02007950.5
(22) Anmeldetag: 09.04.2002
(51) Int. Cl.: E04F 13/04, E04C 2/04, B28B 1/08, B28B 1/16

(54) **Verfahren und Vorrichtung zur Herstellung von Wandbauelementen mit einer Putzbeschichtung sowie entsprechendes Wandbauelement**
Method and apparatus for the production of building wall elements having a mortar coating and corresponding building wall element
Procédé et dispositif pour fabriquer des éléments de constructions de murs dressés ainsi que des éléments de constructions correspondants

(30) Priorität: 12.04.2001 DE 10118288
(43) Veröffentlichungstag der Anmeldung: 16.10.2002
(73) Patentinhaber: quick-mix Gruppe GmbH & Co. KG, 49090 Osnabrück (DE)
(72) Erfinder: Hamann, Dietmar, 49078 Osnabrück (DE); Simon, Walter, 56743 Mendig (DE)
(74) Vertreter: Gesthuysen, von Rohr & Eggert

(56) Entgegenhaltungen:
- EP-A- 0 170 218
- EP-A- 0 756 047
- EP-A- 0 960 989
- AU-B- 412 710
- DE-A- 2 213 355
- DE-A- 2 520 773
- DE-C- 812 415
- GB-A- 656 477
- US-A- 4 259 824

## Beschreibung

Die Erfindung betrifft die liegende Fertigung von Wandbauelementen mit einer Putzbeschichtung sowie entsprechende mit dem Verfahren hergestellte Wandbauelemente.

Die Fertigteilbranche bietet Wandbauelemente sowohl für den Wohnungsbau als auch für den Industriebau an. Die Elemente werden in Form von gegossenen Betonplatten, Leichtbetonplatten oder fertigen Mauerwerken in verschiedenen Größen vom Elementwerk zu den Baustellen geliefert, wo sie zusammengefügt und verputzt werden. In vielen Fällen ist im Innenbereich des späteren Gebäudes nur eine Spachtelung nötig, nämlich wenn das Wandbauelement entsprechend glatt ist, im Außenbereich hingegen muß ein Grundputz sowie ein Edelputz aufgetragen werden.

In zunehmendem Maße werden die Wandbauelemente, d.h. die rohen Betonplatten, Leichtbetonplatten bzw. Mauerwerke, bereits beim Hersteller verputzt. Das zeitaufwendige Verputzen auf der Baustelle, ausgenommen das der Fugen zwischen den einzelnen Elementen, ist dadurch nicht mehr nötig.

Die Herstellung von Wandbauelementen mit einer Putzbeschichtung erfolgt in den Elementwerken unter anderem liegend in einer waagerechten Einschalung, in die zunächst ein Dünnlagenleichtputz als Innen- oder Außenputz gegeben wird. Anschließend wird auf die Putzschicht Beton oder Leichtbeton gegossen. Nach dem Abbinden wird auf die Betonoberfläche eine weitere Putzschicht, in der Regel in einer Dicke von etwa 1 Zentimeter, aufgetragen. Diese Schicht muß dann mehrmals bearbeitet werden, u.a. durch Abziehen sowie Abreiben, auch Abfilzen genannt. Nach diesen Arbeitsgängen hat die Putzschicht eine waagerechte und glatte Oberfläche. Wenn auf diese Putzschicht noch eine weitere, z.B. eine Außenputzschicht, aufgebracht werden soll, muß sie außerdem noch aufgerauht werden. Dient die Putzschicht als Innenputz, so muß ihre Oberfläche ganz glatt abgefilzt werden, damit auf der Baustelle beispielsweise direkt der Innenanstrich aufgetragen oder eine Tapete aufgeklebt werden kann.

Die Herstellung von verputzten Wandbauelementen im Elementwerk ist allerdings sehr aufwendig. Insbesondere die Arbeitsgänge Abziehen, Filzen und Aufrauhen der oberen Putzschicht verlangsamen den Produktionsablauf.

Ein weiterer Nachteil des Standes der Technik ist, daß beim Aufbringen eines Putzes in Schichtdicken von etwa 10 Millimetern und mehr beim Austrocknen des Wandelements und des Putzes unterschiedliches Trocknungsschwinden im Wandelement und Putz stattfindet, was zu Abplatzungen oder Rissen in der Putzschale führen kann.

Aus der GB 656 477 A ist ein Verfahren zur Herstellung von Wandbauelementen bekannt, wobei bei liegender Fertigung auf ein Wandbauelement eine äußere Zement- oder Betonschicht aufgebracht wird.

Die EP 0 756 047 A2 betrifft ein Verfahren zur Herstellung vorgefertigter verputzter Mauerwerkswände, bei dem eine Randschalung zur Begrenzung der Wand auf einer horizontalen Schalungsfläche angebracht wird, wobei ein Bett aus Putzmörtel auf die Schalungsfläche innerhalb der Randschalung eingebracht wird, wobei Mauersteine mit durchgehenden Öffnungen zur Herstellung einer liegenden Wand in den Putzmörtel in vorgegebenem Abstand voneinander eingelegt werden und wobei die Fugen und die Öffnungen von oben mit fließfähigem Mörtel vergossen werden.

Aus der DE 25 20 773 A1 ist ein Verfahren zur Herstellung von Putz- bzw. Verkleidungsschichten tragendem, gegebenenfalls armiertem Mauerwerk bekannt, wobei auf ein Mauerwerk eine Putzschicht durch Aufgießen von gießfähigern Mörtel aufgebracht wird und wobei anschließend die Putzschicht mittels einer Abziehlatte über den Kanten einer Schalung abgezogen wird.

Der Erfindung liegt daher die Aufgabe zugrunde, die liegende Fertigung von Wandbauelementen mit einer Putzbeschichtung im Elementwerk zu vereinfachen. Dabei sollen sowohl die bisher notwendigen Arbeitsgänge nach dem Aufbringen der oberen Putzschicht reduziert, als auch unterschiedliches Schwinden vermieden werden. Weiterhin ist es Aufgabe der Erfindung, ein entsprechendes mit dem erfindungsgemäßen Verfahren hergestelltes Wandbauelement bereitzustellen.

Gegenstand der vorliegenden Erfindung ist somit ein Verfahren zur Herstellung von Wandbauelementen gemäß Anspruch 1 bzw. 2; weitere Ausgestaltungen sind Gegenstand der diesbezüglichen Unteransprüche.

Gegenstand der vorliegenden Erfindung ist somit ein Verfahren zur Herstellung von Wandbauelementen mit einer Putzbeschichtung, wobei eine Betonschicht oder eine Leichtbetonschicht bei liegender Fertigung in eine Einschalung gegossen wird, wobei nach dem Abbinden des Betons bzw. des Leichtbetons auf die in der Einschaltung befindliche, von der abgebundenen Betonschicht bzw. Leichtbetonschicht gebildete, außen zu verputzende Schicht ein Fließputz gegeben und die Einschalung mit der zu verputzenden Schicht und dem Fließputz gerüttelt wird, bis der Fließputz eine Schicht gleichmäßiger Dicke bildet, wobei sich der Fließputz aufgrund seiner fließfähigen Konsistenz auf der darunterliegenden Fläche verteilt, und wobei unmittelbar nach dem Verteilen der Fließputzschicht Dämmplatten durch die Fließputzschicht mit der zu verputzenden Schicht verklebt werden.

Weiterer Gegenstand der vorliegenden Erfindung ist ein Verfahren zur Herstellung von Wandbauelementen mit einer Putzbeschichtung, wobei die zu verputzende Schicht eine Schicht aus nebeneinander angeordneten Mauersteinen ist, wobei bei liegender Fertigung auf die in einer Einschalung befindliche, außen zu verputzende Schicht ein Fließputz gegeben und die Einschalung mit der zu verputzenden Schicht und dem Fließputz gerüttelt wird, bis der Fließputz eine Schicht gleichmäßiger Dicke bildet, wobei die Fließputzschicht die Außenputzschicht bildet und wobei sich der Fließputz aufgrund seiner fließfähigen Konsistenz auf der darunterliegenden Fläche verteilt, und wobei unmittelbar nach dem Verteilen der Fließputzschicht Dämmplatten durch die Fließputzschicht mit der zu verputzenden Schicht verklebt werden.

Die Lösung der Aufgabe durch die Erfindung besteht somit in einem Verfahren zur Herstellung von Wandbauelementen mit einer Putzbeschichtung, bei dem auf die in einer Einschalung befindliche zu verputzende Schicht bei liegender Fertigung ein Fließputz, d.h. ein Mörtel fließfähiger Konsistenz, gegeben wird. Derartige hier als fließfähige Putze eingesetzte Mörtel sind z.B. abgewandelte Verguß- und Verpreßmörtel sowie Abwandlungen der an sich bekannten Bodenausgleichsmassen. Durch seine fließfähige Konsistenz verteilt sich der Putz bereits auf der darunterliegenden Fläche. Die Einschalung wird zusätzlich noch mit der darin befindlichen zu verputzenden Schicht und dem Fließputz gerüttelt, bis der Fließputz eine Schicht gleichmäßiger Dicke bildet.

Als zu verputzende Schicht dient in der Regel der Kern des Wandbauelements, der z.B. eine Betonschicht, eine Leichtbetonschicht oder eine Schicht aus nebeneinander angeordneten Mauersteinen sein kann. Denkbar ist aber auch, daß die zu verputzende Schicht eine bereits zuvor auf die Oberseite des Elementkerns in beliebiger Weise aufgebrachte erste Putzschicht ist. Dies ist zum Beispiel dann der Fall, wenn für den Außenbereich auf eine Grundputzschicht noch eine Fließputzschicht aufgetragen werden soll. Hierbei würde also die Fließputzschicht die äußere Putzschicht, d.h. die Außenputzschicht, bilden.

Es ist auch denkbar, daß bei einem Element mit mehreren Putzschichten das Auftragen einzelner Schichten mit anderen Mitteln bzw. Verfahren erfolgen kann. Zumindest sollte aber die äußere Schicht mit dem erfindungsgemäßen Verfahren aufgebracht werden, da diese dadurch besonders glatt und gleichmäßig wird.

Auch schon vor dem Einfüllen des Kernmaterials, z.B. des Betons, Leichtbetons oder der Mauersteine, kann eine untere Putzschicht in die liegende Einschalung gefüllt werden. Dann wäre das Wandbauelement nach dem Ausschalen sowohl auf der späteren Innenseite wie auch auf der Außenseite verputzt.

Der Kern eines Wandbauelements kann, wie zuvor erwähnt, aus verschiedenen Materialien bestehen. In der Regel verwendet man Betonkerne, Leichtbetonkerne oder eine Schicht aus Mauersteinen. Letztere kann auf verschiedene Weisen in die Schalung eingebracht werden: So kann beispielsweise ein aus bereits vermörtelten Steinen bestehendes, also festes, Mauerwerk als Ganzes in die Einschalung gelegt werden und dann mit dem erfindungsgemäßen Verfahren wie eine Betonschicht verputzt werden.

Es ist aber auch denkbar, daß die Mauersteine einzeln in die Form gelegt werden und noch nicht durch Mörtel miteinander verbunden sind. Um einen gleichmäßigen Fugenabstand zwischen den Steinen zu erhalten, können Abstandshalter benutzt werden. Im Fall einzelner, noch nicht vermörtelter, Steine kann der Fließputz gleichzeitig zum Füllen der Fugen verwendet werden. Der auf die Steine gegebene Fließputz verteilt sich dann auch in den Fugen. Dieser Vorgang kann durch zusätzliches Rütteln der Einschalung noch erleichtert werden. Ein vorangehendes Vermörteln der Mauersteine ist somit nicht nötig. Das Herstellen eines festen Elementkerns und das Verputzen sind dann ein einziger Arbeitsgang. Durch bestimmtes Anordnen der Steine in der Schalung, z.B. durch ihr Plazieren auf Abstandshaltern, kann sich der Putz, insbesondere während des Rüttelns, nicht nur in den Fugen und auf den Steinen, sondern auch darunter verteilen. In diesem Fall wird mit einem einzigen Arbeitsgang aus lose nebeneinander liegenden Mauersteinen ein beidseitig verputztes Wandbauelement hergestellt.

Die Einschalungswände können verschiedene Höhen aufweisen, deren Dicke von den als Kern verwendeten Mauersteinen bzw. der Betonschicht abhängt. Auch die übrigen Abmessungen wie Länge und Breite der Einschalung können variieren.

Das zusätzliche Rütteln der Einschalung mit den darin befindlichen Materialien erfolgt gemäß einer bevorzugten Ausführungsform mittels einer Rüttelvorrichtung. Diese überträgt mechanische Schwingungen auf die Einschalung und die in der Einschalung befindliche zu verputzende Schicht. Die Bewegung während des Schwing- bzw. Rüttelvorgangs kann in verschiedenen Richtungen erfolgen. Denkbar ist auch, daß das Rütteln, insbesondere bei kleinen Wandbauelementen, von Hand erfolgt. Durch das Rütteln wird der fließfähige Putz noch besser in der Einschalung verteilt, wobei zusätzlich Lufteinschlüsse durch die Bewegung der Putzmasse entfernt werden.

Gemäß einer Ausführungsform des erfindungsgemäßen Verfahrens ist vorgesehen, daß der Fließputz grob verteilt wird, was z.B. durch einen Estrichglätter erfolgen kann. Auf diese Weise ist eine schnellere und gleichmäßigere Verteilung des Fließputzes auf der darunterliegenden Schicht gewährleistet.

Die Menge des Putzes, der in die Einschalung gefüllt wird, ist vorzugsweise so bemessen, daß die Schichtdicke nach seiner endgültigen Verteilung 1 bis 10 Millimeter beträgt. Insbesondere läßt sich die Menge derart bemessen, daß die Putzschicht des fertigen Elements 3 bis 4 Millimeter beträgt. Ein nachträgliches Abziehen und Abreiben des Putzes ist mit dem erfindungsgemäßen Verfahren somit nicht mehr nötig. Das Aufbringen einer Putzbeschichtung und somit die gesamte Herstellung von liegenden Wandbauelementen wird dadurch im Elementwerk deutlich vereinfacht.

Erfindungsgemäß ist es weiterhin vorgesehen, daß unmittelbar nach dem Verteilen der oberen Fließputzschicht Dämmplatten darauf gelegt werden und so mit der zu verputzenden Schicht verklebt werden. Auf diese Weise können mit einer Dämmung versehene Wandbauelemente direkt im Werk hergestellt und zur Baustelle geliefert werden. Das zeitaufwendige Verkleben und Auflegen der Dämmplatten sowie deren Zuschnitt wäre somit auf der Baustelle nicht mehr nötig.

Soll der aufzubringende Fließputz als Außenputz dienen, so kann dieser auch gegen Schlagregen hydrophobiert werden. Für spezielle Ausgestaltungen kann vorgesehen sein, daß die Fließputzschicht zusätzlich noch eine Bewehrung, insbesondere aus Fasern, aufweist. Weiterhin kann der Putz sowohl für die Anwendungen im Innenbereich als auch im Außenbereich des späteren Gebäudes eingefärbt werden.

Gleichermaßen betrifft die Erfindung mit diesem Verfahren hergestellte Wandbauelemente. Diese Elemente weisen im Idealfall nach dem Ausschalen auf beiden Seiten gleichmäßige, mit Dämmplatten versehene, Putzschichten auf, die keiner weiteren Bearbeitung wie Abziehen, Filzen oder Aufrauhen mehr bedürfen und kaum noch Lufteinschlüsse aufweisen. Die entstandenen Flächen können auf Wunsch direkt gestrichen oder tapeziert werden.

Im folgenden wird die Erfindung beispielhaft anhand von Zeichnungen verdeutlicht:
Figur 1a zeigt in perspektivischer Ansicht eine Ausführungsform der erfindungsgemäß einsetzbaren Vorrichtung mit Rüttelvorrichtung und
Figur 1b zeigt schematisch einen Schnitt durch diese Vorrichtung.

In Figur 1a ist ein Einschalungsrahmen 1 aus Metall zu sehen, der auf einer glatten Metallplatte 2 aufliegt. Zusammen bilden Rahmen 1 und Platte 2 eine Einschalung. In dieser ist ein mit dem erfindungsgemäßen Verfahren beidseitig verputztes Wandbauelement zu erkennen, wobei bedingt durch die perspektivische Ansicht nur die obere Putzschicht 5, d.h. die Fließputzschicht, zu sehen ist. Im hinteren Bereich des Wandbauelements sind zwei Reihen mit Dämmplatten 6 aufgeklebt. Unter der Metallplatte 2 ist eine Vorrichtung 7 angeordnet, die die gesamte Einschalung sowie ihre Füllung in Schwingungen versetzen kann. Die Schwingungen erfolgen in verschiedenen Richtungen, in der Zeichnung dargestellt durch Pfeile. Sie verbessern die gleichmäßige Verteilung der oberen Putzschicht 5 im fließfähigen Zustand, also noch vor dem Aufkleben der Dämmplatten 6, in der Einschalung auf der darunterliegenden Fläche, hier der Oberseite einer Betonplatte.

Figur 1b zeigt einen Schnitt durch die erfindungsgemäß einsetzbare Vorrichtung und die darin befindlichen Materialien. Unter der Vorrichtung ist zunächst die Rüttelvorrichtung 7 zu erkennen, auf der wiederum die, an der Oberseite glatte, Metallplatte 2 aufliegt. Auf der Metallplatte 2 liegt der Metallrahmen 1. In die Einschalung wurde zunächst eine Putzschicht 3 in einer Dicke von 4 Millimetern gegeben, auf die anschließend eine Betonschicht 4 in einer Dicke von 18 Zentimetern gegossen wurde. Nach dem Abbinden des Betons wurde auf seine Oberseite Fließputz 5 gegeben, der zunächst mit einem Estrichglätter grob verteilt wurde. Durch Betätigen der Rüttelvorrichtung 7 wurde der Fließputz 5 zu einer gleichmäßig dicken Schicht von wiederum 4 Millimetern verteilt. Anschließend wurden die beiden Reihen der in Figur 1b nicht sichtbaren Dämmplatten 6 auf den noch nicht getrockneten Fließputz 5 gelegt und auf diese Weise mit der darunter befindlichen Betonschicht 4 verklebt.

Nach erfolgtem Trocknen und Abbinden aller drei Schichten kann die Einschalung entfernt und das Wandbauelement liegend oder stehend zur Baustelle transportiert werden.

### Bezugszeichenliste

- 1: Einschalungsrahmen
- 2: Metallplatte
- 3: untere Putzschicht
- 4: zu verputzende Schicht
- 5: obere Putzschicht aus Fließputz
- 6: Dämmplatte
- 7: Rüttelvorrichtung

## Patentansprüche

1. Verfahren zur Herstellung von Wandbauelementen mit einer Putzbeschichtung, wobei eine Betonschicht oder eine Leichtbetonschicht bei liegender Fertigung in eine Einschalung (1) gegossen wird, wobei nach dem Abbinden des Betons bzw. des Leichtbetons auf die in der Einschalung (1) befindliche, von der abgebundenen Betonschicht bzw. Leichtbetonschicht gebildete, außen zu verputzende Schicht (4) ein Fließputz (5) gegeben und die Einschalung (1) mit der zu verputzenden Schicht (4) und dem Fließputz (5) gerüttelt wird, bis der Fließputz (5) eine Schicht gleichmäßiger Dicke bildet, wobei sich der Fließputz (5) aufgrund seiner fließfähigen Konsistenz auf der darunterliegenden Fläche verteilt, und wobei unmittelbar nach dem Verteilen der Fließputzschicht (5) Dämmplatten (6) durch die Fließputzschicht (5) mit der zu verputzenden Schicht (4) verklebt werden.

2. Verfahren zur Herstellung von Wandbauelementen mit einer Putzbeschichtung, wobei die zu verputzende Schicht (4) eine Schicht aus nebeneinander angeordneten Mauersteinen ist, wobei bei liegender Fertigung auf die in einer Einschalung (1) befindliche, außen zu verputzende Schicht (4) ein Fließputz (5) gegeben und die Einschalung (1) mit der zu verputzenden Schicht (4) und dem Fließputz (5) gerüttelt wird, bis der Fließputz (5) eine Schicht gleichmäßiger Dicke bildet, wobei die Fließputzschicht (5) die Außenputzschicht bildet und wobei sich der Fließputz (5) aufgrund seiner fließfähigen Konsistenz auf der darunterliegenden Fläche verteilt, und wobei unmittelbar nach dem Verteilen der Fließputzschicht (5) Dämmplatten (6) durch die Fließputzschicht (5) mit der zu verputzenden Schicht (4) verklebt werden.

3. Verfahren nach Anspruch 2, **dadurch gekennzeichnet, daß** sich der Fließputz (5), insbesondere während des Rüttelns, auch in den Fugen zwischen den Steinen verteilt.

4. Verfahren nach einem der Ansprüche 2 oder 3, **dadurch gekennzeichnet, daß** die Steine derart angeordnet sind, daß sich der Fließputz (5), insbesondere während des Rüttelns, auch unter den Steinen verteilt.

5. Verfahren nach einem der Ansprüche 1 bis 4, **dadurch gekennzeichnet, daß** das Rütteln mittels einer Rüttelvorrichtung (7) erfolgt.

6. Verfahren nach einem der Ansprüche 1 bis 5, **dadurch gekennzeichnet, daß** der Fließputz (5), insbesondere mit einem Estrichglätter, grob verteilt wird.

7. Verfahren nach einem der Ansprüche 1 bis 6, **dadurch gekennzeichnet, daß** die Menge des Fließputzes (5) derart bemessen ist, daß die Schichtdicke nach seiner Verteilung 1 bis 10 mm, insbesondere 3 bis 4 mm, beträgt.

8. Verfahren nach einem der Ansprüche 1 bis 7, **dadurch gekennzeichnet, daß** die Fließputzschicht (5) hydrophobiert wird.

9. Verfahren nach einem der Ansprüche 1 bis 8, **dadurch gekennzeichnet, daß** die Fließputzschicht (5) eine Bewehrung aufweist.

10. Verfahren nach Anspruch 9, **dadurch gekennzeichnet, daß** die Bewehrung aus Fasern besteht.

11. Verfahren nach einem der Ansprüche 1 bis 10, **dadurch gekennzeichnet, daß** die Fließputzschicht (5) eingefärbt wird.

12. Wandbauelement, das mit dem Verfahren nach einem der Ansprüche 1 bis 11 hergestellt ist.

## Claims

1. A method for the production of wall construction elements with a plaster coating, wherein a concrete layer or a light concrete layer is cast in a horizontal production operation in a shuttering (1), wherein, after the binding of the concrete or light concrete, a free-flowing plaster (5) is applied on the layer (4) to be plastered externally and formed by the set concrete layer or light concrete layer and located in the shuttering (1), and the shuttering (1) with the layer (4) to be plastered and the free-flowing plaster (5) is vibrated until the free-flowing plaster (5) forms a layer of uniform thickness, wherein the free-flowing plaster (5) is distributed on the surface lying beneath due to its free-flowing consistency, and wherein, immediately after the distribution of the free-flowing plaster layer (5), insulation boards (6) are bonded by the free-flowing plaster layer (5) to the layer (4) to be plastered.

2. The method for the production of wall construction elements with a plaster coating, wherein the layer (4) to be plastered is a layer comprising bricks arranged beside one another, wherein a free-flowing plaster (5) is applied in a horizontal production operation on the layer (4) to be plastered externally and located in a shuttering (1), and the shuttering (1) with the layer (4) to be plastered and the free-flowing plaster (5) is vibrated until the free-flowing plaster (5) forms a layer of uniform thickness, wherein the free-flowing plaster layer (5) forms the external plaster layer and wherein the free-flowing plaster (5) is distributed on the surface lying beneath due to its free-flowing consistency, and wherein, immediately after the distribution of the free-flowing plaster layer (5), insulation boards (6) are bonded by the free-flowing plaster layer (5) to the layer (4) to be plastered.

3. The method according to claim 2, **characterised in that** the free-flowing plaster (5) is also distributed in the gaps between the bricks, especially during the vibration.

4. The method according to any one of claims 2 or 3, **characterised in that** the bricks are arranged in such a way that the free-flowing plaster (5) is also distributed beneath the bricks, especially during the vibration.

5. The method according to any one of claims 1 to 4, **characterised in that** the vibration takes place by means of a vibration device (7).

6. The method according to any one of claims 1 to 5, **characterised in that** the free-flowing plaster (5) is roughly distributed, especially with a floor smoothing tool.

7. The method according to any one of claims 1 to 6, **characterised in that** the quantity of the free-flowing plaster (5) is dimensioned in such a way that the layer thickness after its distribution amounts to 1 to 10 mm, preferably 3 to 4 mm.

8. The method according to any one of claims 1 to 7, **characterised in that** the free-flowing plaster layer (5) is hydrophobised.

9. The method according to any one of claims 1 to 8, **characterised in that** the free-flowing plaster layer (5) comprises a reinforcement.

10. The method according to claim 9, **characterised in that** the reinforcement comprises fibres.

11. The method according to any one of claims 1 to 10, **characterised in that** the free-flowing plaster layer (5) is coloured.

12. A wall construction element which is produced with the method according to any one of claims 1 to 11.

## Revendications

1. Procédé de fabrication d'éléments de construction de murs avec un revêtement de crépi, une couche de béton ou un couche de béton léger étant coulée en fabrication couchée dans un coffrage (1), après la prise du béton ou du béton léger, un crépi fluide (5) étant versé sur la couche à crépir (4) sur l'extérieur, se trouvant dans le coffrage (1), formée par la couche de béton ou de béton léger ayant pris et le coffrage (1) étant agité avec la couche (4) à crépir et le crépi fluide (5), jusqu'à ce que le crépi fluide forme une couche d'épaisseur égale, du fait de sa consistance coulante, le crépi fluide (5) se répartissant sur la surface sous-jacente et directement après la répartition de la couche de crépi fluide (5), des plaques calorifuges (6) étant collées par la couche de crépi fluide (5) sur la couche à crépir (4).

2. Procédé de fabrication d'éléments de construction de murs avec un revêtement en crépi, la couche à crépir (4) étant une couche de briques disposées côte à côte, en fabrication couchée un crépi fluide (5) étant versé sur la couche à crépir (4) sur l'extérieur se trouvant dans le coffrage (1) et le coffrage (1) étant agité avec la couche (4) à crépir et le crépi fluide (5), jusqu'à ce que le crépi fluide (5) forme une couche d'épaisseur égale, la couche de crépi fluide (5) formant la couche de crépi extérieure et du fait de sa consistance coulante, le crépi fluide (5) se répartissant sur la surface sous-jacente et directement après la répartition de la couche de crépi fluide (5), des plaques calorifuges (6) étant collées par la couche de crépi fluide (5) sur la couche à crépir (4).

3. Procédé selon la revendication 2, **caractérisé en ce que** le crépi fluide (5) notamment pendant l'agitation se répartit aussi dans les joints entre les briques.

4. Procédé selon l'une quelconque des revendications 2 ou 3, **caractérisé en ce que** les briques sont disposées de sorte que notamment pendant l'agitation, le crépi fluide (5) se répartisse aussi sous les briques.

5. Procédé selon l'une quelconque des revendications 1 à 4, **caractérisé en ce que** l'agitation s'effectue au moyen d'un agitateur (7).

6. Procédé selon l'une quelconque des revendications 1 à 5, **caractérisé en ce qu'**on répartit grossièrement le crépi fluide (5), notamment avec un lisseur de chapes.

7. Procédé selon l'une quelconque des revendications 1 à 6, **caractérisé en ce que** la quantité de crépi fluide (5) est dimensionnée de sorte qu'après sa répartition, l'épaisseur de couche soit de 1 à 10 mm, notamment de 3 à 4 mm.

8. Procédé selon l'une quelconque des revendications 1 à 7, **caractérisé en ce qu'**on imperméabilise la couche de crépi fluide (5).

9. Procédé selon l'une quelconque des revendications 1 à 8, **caractérisé en ce que** la couche de crépi fluide (5) comporte une armature.

10. Procédé selon la revendication 9, **caractérisé en ce que** l'armature est en fibres.

11. Procédé selon l'une quelconque des revendications 1 à 10, **caractérisé en ce qu'**on teinte la couche de crépi fluide (5).

12. Elément de construction d'un mur qui est fabriqué selon l'une quelconque des revendications 1 à 11.
